# EUROPÄISCHE PATENTSCHRIFT

(11) **EP 1 116 660 B1**
(45) Veröffentlichungstag und Bekanntmachung des Hinweises auf die Patenterteilung: **18.08.2004**
(21) Anmeldenummer: 00127860.5
(22) Anmeldetag: 20.12.2000
(51) Int. Cl.: B65B 19/22, B65B 11/34

(54) **Vorrichtung zum Herstellen von Gebindepackungen für Zigaretten**
Device for making packages for groups of cigarette packages
Dispositif pour fabriquer des emballages pour groupes d'emballages de cigarettes

(30) Priorität: 11.01.2000 DE 10000798
(43) Veröffentlichungstag der Anmeldung: 18.07.2001
(73) Patentinhaber: Focke & Co. (GmbH & Co.), 27283 Verden (DE)
(72) Erfinder: Focke, Heinz, 27283 Verden (DE); Lohmann, Reinhard, 27383 Scheessel (DE)
(74) Vertreter: Bolte, Erich, Dipl.-Ing.

(56) Entgegenhaltungen:
- FR-A- 2 346 223

## Beschreibung

Die Erfindung betrifft eine Vorrichtung zum Herstellen von quaderförmigen Packungen mit einer Außenumhüllung, die in einer Tasche eines Faltaggregats, wie Faltrevolver - um den Packungsinhalt herumfaltbar ist, insbesondere um eine Packungsgruppe aus Rundkanten-Packungen, unter Bildung von im Wesentlichen rechtwinkligen Packungskanten von seitwärts gerichteten Stirnwänden der Außenumhüllung.

Außenumhüllungen von Packungen, insbesondere von Gebindepackungen für Zigaretten, sollen präzise gefaltete Packungskanten aufweisen, überwiegend mit rechteckigem Querschnitt. Bei der Fertigung von Packungen mit einem nicht exakt quaderförmigen bzw. durch rechtwinklige Kanten begrenzten Packungsinhalt, insbesondere bei der Fertigung von Gebindepackungen mit einer Gruppe von Zigarettenpackungen mit abgerundeten Packungskanten - Rundkanten-Packungen - ist die Bildung der im Querschnitt rechtwinkligen Packungskanten problematisch.

Bekannt ist ein Faltrevolver für die Anbringung einer Innenumhüllung (Stanniol) an einer Zigarettengruppe zur Herstellung eines Zigarettenblocks. Die Innenumhüllung bildet eine Schlauchfaltung mit Teilüberdeckung von in Längsrichtung laufenden Faltlappen. Darüber hinaus weist die Umhüllung boden- und stirnseitig einander teilweise überdeckende Faltlappen auf. Taschen des Faltrevolvers sind mit radial gerichteten Platten versehen, die als Falthilfe für die Schlauchfaltung dienen. Ein äußerer Faltlappen wird um eine radial außenliegende Kante der Faltplatte herumgefaltet, derart, dass der innere Lappen an der Innenseite und der äußere Lappen an der Außenseite der Faltplatte anliegt. Danach werden Stirn- und Bodenlappen gefaltet. Beim radialen Ausschub des Zigarettenblocks wird dieser von der Platte abgeschoben (FR 2 346 223). Diese Falthilfe ist ausschließlich einem einzigen Faltlappen einer Innenumhüllung zugeordnet, wobei die betroffene Faltkante verpackungstechnisch nicht problematisch ist.

Der Erfindung liegt die Aufgabe zugrunde, für verpackungstechnisch wichtige Faltlappen eine präzise Faltung bzw. die Schaffung präziser Faltkanten zu gewährleisten, und zwar unabhängig vom Packungsinhalt.

Zur Lösung dieser Aufgabe ist die erfindungsgemäße Vorrichtung durch folgende Merkmale gekennzeichnet:
a) im Bereich von seitwärts gerichteten Stirnfaltungen mit inneren und äußeren Stirnlappen sind Falthilfen angeordnet, nämlich Kantenstützen, um die die Stirnlappen herumfaltbar sind,
b) die Kantenstützen bilden eine seitliche Begrenzung der Tasche,
c) je eine Kantenstütze ist einem Stirnlappen zugeordnet zur Bildung einer Faltkante des jeweiligen Stirnlappen.

Bei der erfindungsgemäßen Vorrichtung sind die Kantenstützen zugleich seitliche Begrenzung der sonst offenen Taschen des Faltrevolvers. Weiterhin sind den beiden zusammenwirkenden Stirnlappen zwei Kantenstützen zugeordnet, die eine korrekte Ausbildung voneinander benachbarten Faltkanten bewirken, wobei die beteiligten Faltlappen entsprechend der fertigen Packung nach Faltung aneinander liegen.

Eine Besonderheit besteht darin, dass die Kantenstützen verformbar und für den Einschub des Packungsinhalts in die Tasche in eine trichterförmige Einschubstellung formbar sind.

Die Vorrichtung ist besonders vorteilhaft für die Herstellung von Gebindepackungen aus einer Gruppe von Zigarettenpackungen mit Rundkanten, wobei diese Rundkanten den Packungskanten im Bereich der Kantenstützen zugekehrt sind.
- Fig. 1: eine Vorrichtung zum Herstellen von Gebindepackungen für Zigaretten in schematischer Seitenansicht,
- Fig. 2: eine Einzelheit der Vorrichtung gemäß Fig. 1, nämlich eine Tasche in Seitenansicht, bei vergrößertem Maßstab,
- Fig. 3: einen Horizontalschnitt durch die Tasche gemäß Fig. 2 in der Schnittebene III-III,
- Fig. 4: einen quer gerichteten Schnitt durch einen Teilbereich der Tasche in der Schnittebene IV-IV der Fig. 3,
- Fig. 5: die Einzelheit gemäß Fig. 4 in einer veränderten Stellung bei der Fertigung der Gebindepackung,
- Fig. 6: die Einzelheit gemäß Fig. 4 und Fig. 5 nach Fertigstellung der Gebindepackung, vor dem Ausschub aus der Tasche.

Das Ausführungsbeispiel in den Zeichnungen befasst sich mit der Herstellung von Gebindepackungen 10 für Zigaretten - sogenannte Zigarettenstangen. Eine Gruppe von Zigarettenpackungen 11, nämlich eine Packungsgruppe 12, ist allseitig in einen Zuschnitt 13 aus Papier, dünnem Karton, Folie oder dergleichen einzuhüllen, wobei der Zuschnitt 13 schließlich eine Außenumhüllung 14 der Gebindepackung 10 bildet.

Zur Herstellung der Gebindepackung 10 dient eine Vorrichtung gemäß Fig. 1, die im Wesentlichen der Vorrichtung gemäß EP 0 174 591 entsprechen kann. Danach sind zwei Faltaggregate vorgesehen, nämlich ein erster Faltrevolver 15 und ein zweiter Faltrevolver 16. Diese sind jeweils mit Taschen 17, 18 versehen zur Aufnahme von Packungsinhalt, Zuschnitt bzw. Gebindepackung 10. Bei dem vorliegenden Beispiel ist jeder Faltrevolver 15, 16 mit drei längs des Umfangs in gleichen Winkelabständen voneinander angeordneten, radial gerichteten Taschen 17, 18 versehen.

Der Fertigungsprozess wird im Bereich des oberen, um eine horizontale Achse drehenden Faltrevolvers 15 eingeleitet. Eine Tasche 17 befindet sich dabei jeweils unter horizontaler Ausrichtung in einer Einschubstation 19. Auf einer horizontalen Plattform 20 wird der Packungsinhalt bereitgehalten, nämlich eine Gruppe von Zigarettenpackungen 11, üblicherweise zehn Zigarettenpackungen 12, die in zwei übereinander liegenden Reihen positioniert sind. Die so ausgebildete Packungsgruppe 12 wird durch einen Schieber 21 von der Plattform ab- und in die bereitgehaltene Tasche 17 eingeschoben. Quer zur Einschubrichtung wird ein Zuschnitt 13 zur Bildung der Außenumhüllung 14 bereitgehalten. Der Zuschnitt 13 wird in üblicher Weise durch die Packungsgruppe 12 erfasst und unter U-förmiger Faltung mit in die Tasche 17 eingeschoben. Der Einschubvorgang wird durch ein aus oberen und unteren Formstücken gebildetes Mundstück 23 erleichtert.

Beim Einschub von Packungsgruppe 12 und Zuschnitt 13 in die Tasche 17 werden in Einschubrichtung vorn liegende, über den Packungsinhalt seitlich hinweg ragende Ecklappen 22 gefaltet. Als Faltorgan für diese seitlichen Ecklappen 22 dienen ortsfest im Bereich der Einschubstation 19 angeordnete Seitenfalter 24. Diese sind als abgewinkelte Formstücke zu beiden Seiten des Faltrevolvers 15 positioniert, und zwar in Fortsetzung der Tasche 17. Beim Einschub des Zuschnitts 13 samt Packungsinhalt in die Tasche werden die Ecklappen 22 durch einen in Fortsetzung der Tasche verlaufenden Schenkel 25 des Seitenfalters 24 gegen Stirnflächen der Packungsgruppe 12 gefaltet.

Nach dem Einschub von Packungsgruppe 12 und Zuschnitt 13 in die Tasche 17 wird der Faltrevolver 15 um einen Takt gedreht, so dass die betreffende Tasche 17 in den Bereich einer Faltstation 26 gelangt. Im Bereich derselben werden seitwärts gerichtete Faltlappen gefaltet, nämlich Stirnlappen 27 und 28. Diese bilden - zusammen mit dem Ecklappen 22 - seitwärts gerichtete Stirnwände der Gebindepackung 10. Dabei wird der innen liegende, kürzere Stirnlappen 27 durch ein ortsfest gelagertes, schwenkbares Faltorgan, nämlich durch eine Faltplatte 29, in die Faltstellung gebracht. Die Faltplatte ist an einem Schwenkhebel 30 angebracht und wird von diesem betätigt. Die Richtung der Faltbewegung ist durch Pfeil 31 dargestellt. Die Faltposition ergibt sich insbesondere aus Fig. 5.

Der zweite, äußere Stirnlappen 28 wird bei Weiterbewegung des Faltrevolvers 15 gefaltet, und zwar durch eine feststehende, segmentförmige Außenführung 32 zu beiden Seiten des Faltrevolvers 15. Dieses scheibenförmige Faltorgan bewegt den Stirnlappen 28 durch die Relativbewegung des Faltrevolvers 15 in die Faltstellung (Fig. 6) und fixiert beide Stirnlappen 27, 28 in dieser Faltposition. An geeigneter Stelle sind die Stirnlappen 27, 28 mit Leim versehen, so dass die Stirnlappen 27, 28 in der Position gemäß Fig. 6 miteinander verklebt werden.

Weitere Faltlappen, nämlich an der in Umfangsebene offenen Seite aus den Taschen 17 herausragende Längslappen 33 und 34, werden in der dritten Station des Faltrevolvers 15 gefaltet, nämlich in der Übergabestation 35. Hier sind im Bereich einer Tangentialebene bewegbare Falter 36 und 37 vorgesehen, die durch Bewegung in der Tangentialebene zu den beiden Faltrevolvern 15, 16 die zunächst radial abstehenden Längslappen 33, 34 in die Schließstellung falten. Danach wird die insoweit fertig gestellte Gebindepackung 10 in Radialrichtung aus dem Revolver 15 ausgeschoben und von einer gegenüber liegenden Tasche 18 des Faltrevolvers 16 übernommen. Dieser transportiert die Gebindepackung 10 zu einer Abförderstation 38.

Zur Schaffung einer exakten, insbesondere im Querschnitt rechtwinkligen Faltkante beim Falten von Faltlappen sind besondere Stützorgane vorgesehen. Bei dem vorliegenden Ausführungsbeispiel sind diese beim Falten der stirnseitigen Faltlappen, nämlich der Stirnlappen 27 und 28, wirksam. Dabei wird vor allem dem Umstand Rechnung getragen, dass die einzuhüllenden Zigarettenpackungen 11 als Rundkanten-Packung ausgebildet sind mit aufrechten Rundkanten 39. Dadurch können die außen bzw. benachbart zur Stirnwand liegenden Zigarettenpackungen 11 nicht als formgebende, innenseitige Abstützung beim Falten der Stirnlappen 27, 28 dienen. Als Hilfsfaltorgan ist jede Tasche 17 mit Kantenstützen 40, 41 versehen. Bei diesen handelt es sich um dünnwandige, lang gestreckte Organe mit scharfen (oberen und unteren) Faltkanten 42, 43. Diese benachbarten Außenflächen der Kantenstützen 40, 41 sind angeschärft, also scharfkantig auslaufend. Entsprechend der Konstruktion der seitlichen Stirnwände sind zwei Kantenstützen 40, 41 vorgesehen zur Formgebung einer oberen und unteren Packungskante 44, 45. Die Kantenstützen 40, 41 sind dabei so positioniert, dass die Faltlappen, nämlich Stirnlappen 27, 28 um die Faltkanten 42, 43 herumgefaltet werden. Die Stirnlappen 27, 28 befinden sich nach diesem Faltvorgang an der Außenseite der Kantenstützen 40, 41 (Fig. 6).

Die dünnwandigen Kantenstützen 40, 41 bilden bei dem vorliegenden Ausführungsbeispiel eine seitliche Begrenzung der Taschen 17. In einem von der Eintrittsseite entfernt liegenden Bereich sind die stegförmigen Kantenstützen 40, 41 durch einen Quersteg 46 miteinander verbunden. Die Kantenstützen 40, 41 bilden demnach zusammen mit diesem Quersteg 46 eine gabelförmige, seitliche Begrenzung der Taschen 17.

Eine weitere Besonderheit besteht darin, dass die elastisch formbaren Kantenstützen 40, 41 in der Einschubstation 19 in eine trichterförmig geöffnete Position gebracht werden (Fig. 3). Dadurch ist der Einschub der Packungsgruppe 12 samt Zuschnitt 13 erleichtert. Dabei dient der Seitenfalter 24 bzw. dessen zur Tasche 17 weisender Schenkel 25 als Stützorgan, an dem die freien Endbereiche der Kantenstützen 40, 41 in dieser Station anliegen (Fig. 3).

Um die Kantenstützen 40, 41 in diese Öffnungsstellung bzw. zur Anlage an den Seitenfaltern 24 zu bewegen, ist in Drehrichtung des Faltrevolvers 15 der Einschubstation 19 ein Formstück 47 vorgeordnet. Die entsprechenden Endbereiche der Kantenstützen 40, 41 laufen vor Eintritt in die Einschubstation 19 auf das keilförmig ausgebildete Formstück 47 auf. Dieses ist zu diesem Zweck unterhalb der Einschubstation 19 positioniert (Fig. 2). Durch diese Auflaufbewegung werden die Kantenstützen 40, 41 in der beschriebenen Weise nach außen geformt und behalten diese Position durch nachfolgende Anlage an dem Schenkel 25. Beim Austritt der Tasche 17 aus der Einschubstation 19 kehren die Kantenstützen 40, 41 nach Verlassen des Schenkels 25 in die Normalstellung zurück (Fig. 5, Fig. 6). In dieser Stellung können sie ihre Funktion im Bereich der nachfolgenden Faltstation 26 erfüllen.

Die Kantenstützen 40, 41 werden demnach bereits in der Einschubstation 19 in Position gebracht und bleiben in dieser Stellung bis zur Übergabestation 35. Durch Ausschieben der Gebindepackungen 10 aus der Tasche 17 werden auch die Kantenstützen 40, 41 aus der Stützposition bzw. aus der Gebindepackung 10 zurückgezogen, so dass diese frei von Kantenstützen 40, 41 und mit korrekt gefalteten Packungskanten 44, 45 in den Faltrevolver 16 gelangt.

Auch andere Faltlappen können bei entsprechender Gestaltung einer Packung mit Hilfe von Kantenstützen gefaltet werden.

### Bezugszeichenliste:

- 10: Gebindepackung
- 11: Zigarettenpackung
- 12: Packungsgruppe
- 13: Zuschnitt
- 14: Außenumhüllung
- 15: Faltrevolver
- 16: Faltrevolver
- 17: Tasche
- 18: Tasche
- 19: Einschubstation
- 20: Plattform
- 21: Schieber
- 22: Ecklappen
- 23: Mundstück
- 24: Seitenfalter
- 25: Schenkel
- 26: Faltstation
- 27: Stirnlappen
- 28: Stirnlappen
- 29: Faltplatte
- 30: Schwenkhebel
- 31: Pfeil
- 32: Außenführung
- 33: Längslappen
- 34: Längslappen
- 35: Übergabestation
- 36: Falter
- 37: Falter
- 38: Abförderstation
- 39: Rundkante
- 40: Kantenstütze
- 41: Kantenstütze
- 42: Faltkante
- 43: Faltkante
- 44: Packungskante
- 45: Packungskante
- 46: Quersteg
- 47: Formstück

## Patentansprüche

1. Vorrichtung zum Herstellen von quaderförmigen Packungen mit einer Außenumhüllung, die in einer Tasche (17) eines Faltaggregats wie Faltrevolver (15), um den Packungsinhalt herumfaltbar ist, insbesondere um eine Packungsgruppe (12) aus Rundkanten-Packungen, unter Bildung von im Wesentlichen rechtwinkligen Packungskanten (44, 45) von seitwärts gerichteten Stirnwänden der Außenumhüllung, **gekennzeichnet durch** folgende Merkmale:
a) im Bereich vonseitwärts gerichteten Stirnfaltungen mit inneren und äüßeren Stirnlappen (27, 28) sind Falthilfen angeordnet, nämlich Kantenstützen (40, 41), um die die Stirnlappen (27, 28) herumfaltbar sind,
- b) die Kantenstützen (40, 41) bilden eine seitliche Begrenzung der Tasche (17),
c) je eine Kantenstütze (40, 41) ist einem Stirnlappen (27, 28) zugeordnet zur Bildung einer Faltkante (44,45) des jeweiligen Stirnlappens (27, 28).

2. Vorrichtung nach Anspruch 1, **dadurch gekennzeichnet, dass** für die Fertigung von Gebindepackungen (10) zur Aufnahme einer Packungsgruppe (12) aus Zigarettenpackungen (11) mit Rundkanten (39) Kantenstützen (40, 41) jeweils benachbart zu einer Rundkante (39) beim Falten der Stirnlappen (27, 28) zur Schaffung der Packungskanten (44, 45) angeordnet sind.

3. Vorrichtung nach Anspruch 1 oder 2, **dadurch gekennzeichnet, dass** zwei stegförmige Kantenstützen (40, 41) jeweils im Abstand voneinander angeordnet und durch einen Quersteg (46) zu einer gabelförmigen Einheit miteinander verbunden sind, wobei nach außen bzw. nach oben und unten gerichtete Faltkanten (42, 43) durch Anschärfen der Kantenstützen (40, 41) gebildet sind.

4. Vorrichtung nach Anspruch 1 oder einem der weiteren Ansprüche, **dadurch gekennzeichnet, dass** die Kantenstützen (40, 41) bewegbar bzw. elastisch verformbar an den Taschen (17) angeordnet sind und dass im Bereich einer Einschubstation (19) für den Packungsinhalt die Kantenstützen (40, 41) in eine zur Eintrittsseite der Tasche (17) divergierende, trichterförmige Öffnungsstellung bewegbar sind.

5. Vorrichtung nach Anspruch 4, **dadurch gekennzeichnet, dass** die Kantenstützen (40, 41) bei der Bewegung einer Tasche (17) in die Einschubstation (19) in eine trichterförmig geöffnete Position verformbar sind durch Auflaufen der freien Enden der Kantenstützen (40, 41) auf einen Anschlag, vorzugsweise auf ein ortsfestes Faltorgan, wie Seitenfalter (24).

6. Vorrichtung nach Anspruch 5, **dadurch gekennzeichnet, dass** dem Anschlag bzw. dem Seitenfalter (24) in Förderrichtung der Tasche (17) ein Verformungsorgan vorgeordnet ist, insbesondere ein keilförmiges Formstück (47), welches infolge der Förderbewegung der Tasche (17) eine elastische Verformung der Kantenstützen (40, 41) bewirkt.

7. Vorrichtung nach Anspruch 2 oder einem der weiteren Ansprüche; **dadurch gekennzeichnet, dass** die fertige Gebindepackung (10) durch Ausschub aus der Tasche (17) von den Kantenstützen (40, 41) abschiebbar ist.

## Claims

1. Apparatus for producing cuboid-shaped packages with an outer wrapper that can be folded around the package's contents, in particular around a package group of round-comer packs (12), in a pocket (17) of a folding assembly, such as a folding turret (15), thus forming essentially right angled package edges (44, 45) of laterally directed end faces of the outer wrapper, **characterized by** the following features
a) arranged in the region of laterally directed end folds with inner and outer end tabs (27, 28) are folding aids, namely edge supports (40, 41), around which the end tabs (27, 28) can be folded,
b) the edge supports (40, 41) form a lateral boundary of the pocket (17),
c) assigned to each edge support (40, 41) is an end tab (27, 28) for the purpose of forming a folding edge (44, 45) of the respective end tab (27, 28).

2. Apparatus according to Claim 1, **characterized in that,** for the production of bundle packages (10) for cigarettes designed to accommodate a pack group (12) comprising cigarette packs (11) with round edges (39), edge supports (40, 41) are arranged in each case adjacent to a round edge (39) with the end tabs (27, 28) are folded to create the pack edges (44, 45).

3. Apparatus according to Claim 1 or 2, **characterized in that** two web-shaped edge supports (40, 41) are in each case arranged at a distance from each other and connected to each other by means of a transverse web (46) to form a fork-like unit, with folding edges (42, 43), directed outwardly or upwards and downwards, being formed by scarfing of the edge supports (40, 41).

4. Apparatus according to Claim 1 or one of the further claims, **characterized in that** the edge supports (40, 41) are displaceably arranged at the pockets (17) and/or are elastically ductile and that in the region of an insertion station (19) for the package contents, the laterally positioned edge supports (40, 41) can be moved into an funnel-shaped opening position diverging at the insertion side of the pocket (17).

5. Apparatus according to Claim 4, **characterized in that** the edge supports (40, 41) can be deformed during the movement of a pocket (17) into the insertion station (19) by leading the free ends of the edge supports (40, 41) onto a stop, preferably a stationary folding element, such as side folders (24).

6. Apparatus according to Claim 5, **characterized in that** located upstream of the stop or side folder (24) as seen in the conveying direction of the pocket (17) is a deformation member, in particular a wedge-shaped shaped piece (47), which as a result of the conveying direction of the pocket (17) produces an elastic deformation of the edge supports (40, 41).

7. Apparatus according to Claim 2 or one of the further Claims, **characterized in that** the finished bundle package (10) can be pushed by the edge supports (40, 41) when it is pushed out of the pocket (17).

## Revendications

1. Dispositif pour la fabrication de paquets parallélépipédiques rectangles ayant une enveloppe extérieure qui est pliée dans une poche (17) d'un dispositif de pliage, tel qu'un revolver de pliage (15), autour du contenu du paquet, en particulier autour d'un groupe (12) de paquets à arêtes rondes, avec formation d'arêtes de paquet sensiblement à angle droit (44, 45) par des parois frontales dirigées de côté de l'enveloppe extérieure, **caractérisé par** les caractéristiques suivantes :
a) dans la zone de pliages frontaux dirigés de côté avec des pattes frontales intérieure et extérieure (27, 28) sont placés des moyens de pliage, à savoir des appuis d'arête (40, 41) autour desquels les pattes frontales (27, 28) sont pliées,
b) les appuis d'arête (40, 41) forment une limite latérale de la poche (17),
c) un appui d'arête (40, 41) est affecté à chaque patte frontale (27, 28) pour la formation d'une arête de pliage (44, 45) de la patte frontale correspondante (27, 28).

2. Dispositif selon la revendication 1, **caractérisé par le fait que** pour la fabrication de paquets de groupement (10) destinés à contenir un groupe (12) de paquets de cigarettes (11) à arêtes rondes (39), des appuis d'arête (40, 41) sont placés chacun à proximité d'une arête ronde (39) lors du pliage des pattes frontales (27, 28) pour la création des arêtes de paquet (44, 45).

3. Dispositif selon l'une des revendications 1 et 2, **caractérisé par le fait que** deux appuis d'arête en forme de barrette (40, 41) sont placés à distance l'un de l'autre et réunis par une entretoise (46) en un ensemble en forme de fourche, des arêtes plieuses (42, 43) dirigées vers l'extérieur ou vers le haut et le bas étant formées par affûtage des appuis d'arête (40, 41).

4. Dispositif selon la revendication 1 ou une des autres revendications, **caractérisé par le fait que** les appuis d'arête (40, 41) sont montés mobiles ou déformables élastiquement sur les poches (17), et que dans la zone d'un poste d'introduction (19) où est introduit le contenu du paquet, les appuis d'arête (40, 41) peuvent être amenés dans une position d'ouverture en forme d'entonnoir qui diverge vers le côté d'entrée de la poche (17).

5. Dispositif selon la revendication 4, **caractérisé par le fait que** les appuis d'arête (40, 41) peuvent, lors du mouvement d'entrée d'une poche (17) dans le poste d'introduction (19), être déformés pour prendre une position ouverte en entonnoir par montée des extrémités libres des appuis d'arête (40, 41) sur une butée, de préférence sur un organe plieur fixe tel qu'un plieur latéral (24).

6. Dispositif selon la revendication 5, **caractérisé par le fait que** la butée ou le plieur latéral (24) est précédé dans la direction de transport de la poche (17) d'un organe de déformation, en particulier d'une pièce en forme de coin (47), qui, en raison du mouvement de transport de la poche (17), produit une déformation élastique des appuis d'arête (40, 41).

7. Dispositif selon la revendication 2 ou une des autres revendications, **caractérisé par le fait que** le paquet de groupement (10) achevé est expulsé de la poche (17) par les appuis d'arête (40, 41).
